# EUROPÄISCHE PATENTSCHRIFT

(11) **EP 3 571 958 B1**
(45) Veröffentlichungstag und Bekanntmachung des Hinweises auf die Patenterteilung: **09.12.2020**
(21) Anmeldenummer: 18173525.9
(22) Anmeldetag: 22.05.2018
(51) Int. Cl.: A47B 21/06, A47B 83/04

(54) **MÖBELANSATZWAND, INSBESONDERE TISCHMÖBELANSATZWAND**
FURNITURE ATTACHMENT WALL, IN PARTICULAR TABLE ATTACHMENT WALL
PANNEAU SEPARATEUR DE MEUBLE, EN PARTICULIER PANNEAU SEPARATEUR DE TABLE

(43) Veröffentlichungstag der Anmeldung: 27.11.2019
(73) Patentinhaber: Fleischer Büromöbelwerk GmbH & Co. KG, 44867 Bochum (DE)
(72) Erfinder: Fleischer, Joachim, 45239 Essen (DE)
(74) Vertreter: Andrejewski - Honke Patent- und Rechtsanwälte Partnerschaft mbB

(56) Entgegenhaltungen:
- EP-A1- 3 165 348
- EP-A1- 3 289 920
- EP-A2- 0 382 514
- WO-A1-97/24951
- WO-A2-2008/041872
- US-A1- 2003 070 377

## Beschreibung

Die Erfindung betrifft eine Möbelansatzwand, insbesondere Tischmöbelansatzwand, mit einem Rahmen, und mit beidseitig des Rahmens angeordneten Flächenelementen, wobei zumindest ein Flächenelement ganz oder teilweise als überwiegend glattflächiges Formvlies aus Kunststoff ausgebildet ist, und wobei das Formvlies aus einem Faserverbundwerkstoff aus Kunststofffasern hergestellt ist, die mechanisch und/oder chemisch und/oder thermisch sowie bindemittelfrei miteinander verbunden sind.

Möbelansatzwände bezeichnen in der Regel Wände, die entweder wahlweise nachträglich oder von vornherein an Möbeln angebracht werden. Dabei überragt die betreffende Möbelansatzwand typischerweise das hiermit ausgerüstete Möbel. Auf diese Weise kann das mit der Möbelansatzwand ausgerüstete Möbel beispielsweise eine Raumteilerfunktion übernehmen. Sofern ein oder mehrere Tischmöbel mit der zugehörigen Möbelansatzwand ausgerüstet werden, besteht darüber hinaus die Möglichkeit, jeweils eigene Arbeitsplatzbereiche räumlich und akustisch voneinander zu trennen.

Denn die Möbelansatzwand übernimmt typischerweise neben einer optischen Trennfunktion zusätzlich eine Akustikfunktion bzw. dient zur Verbesserung der Raumakustik. Das lässt sich im Kern darauf zurückführen, dass das zumindest eine Flächenelement ganz oder teilweise als überwiegend glattflächiges Formvlies aus Kunststoff ausgebildet ist. Das heißt, trotz der überwiegend glattflächigen Auslegung des Formvlieses und seiner flächigen Ausdehnung zur Realisierung des jeweiligen Flächenelementes sorgt die unstrukturierte und letztlich raue Oberfläche eines solchen Formvlieses dafür, dass auftreffende Schallwellen absorbiert werden. Auch etwaige Schallreflektionen werden größtenteils unterdrückt.

Eine Möbelansatzwand des eingangs beschriebenen Aufbaues wird in der EP 3 165 348 A1 beschrieben. An dieser Stelle kommen Flächenelemente zum Einsatz, die beidseitig eines Rahmens angebracht werden. Aus Gründen einer kostengünstigen Herstellung sind die beiden Flächenelemente mit identischer Größe ausgerüstet.

Bei der WO 2008/041872 A1 geht es um eine Wand, um einen Innenraum aufteilen zu können. Zu diesem Zweck sind erneut beidseitig eines Rahmens angebrachte Flächenelemente realisiert, bei denen es sich um jeweils ein Formvlies aus Kunststoff handelt.

Ähnlich geht schließlich die US 2003/0070377 A1 vor, die eine zusammenlegbare Möbelansatzwand beschreibt. Auch in diesem Fall wird mit gleich großen Flächenelementen beidseitig eines mittigen Rahmens gearbeitet.

Eine andere Möbelansatzwand wird beispielsweise in der DE 20 2012 012 556 U1 beschrieben. Hier geht es um ein textiles Akustik-Paneel in Sandwichbauweise, welches auch als sogenanntes Tischpaneel eingesetzt werden kann. Hierbei handelt es sich um eine Tischmöbelansatzwand, das heißt eine Ansatzwand für ein Tischmöbel, beispielsweise einen Bürotisch.

Das bekannte textile Akustikpaneel in Sandwichbauweise nach der DE 20 2012 012 556 U1 verfügt über eine Schalenkonstruktion, die einen mittigen Funktionsrahmen aufweist und unter anderem mit zwei beidseitigen Akustikvliesen ausgerüstet ist. Als Akustikvlies werden unter anderem solche mit einer Stärke von 1 mm bis 200 mm beschrieben, die unter anderem aus inhomogen in seinem Aufbau verdichteten Polyester hergestellt sind. Darüber hinaus können auch sonstige Dämm- und Akustikmaterialien wie Schäume oder Mineralfasern sowie Holzwollplatten zum Einsatz kommen.

Der Stand der Technik hat sich grundsätzlich bewährt. Allerdings sind Verbesserungen dergestalt möglich, dass insgesamt die Schallabsorption der beidseitig des Rahmens angeordneten Flächenelemente verbessert wird. Außerdem sind die bekannten Flächenelemente durch ihren mehrschichtigen Aufbau oftmals massiv ausgelegt und folglich für etwaige Nachrüstlösungen kaum geeignet. Hinzu kommt, dass massiv aufgebaute Akustik-Paneele entsprechend der DE 20 2012 012 556 U1 besonders robuste Befestigungen an beispielsweise Tischmöbeln erfordern. Das führt insgesamt zu einem erhöhten Gewicht des betreffenden Tischmöbels.

Heutzutage wird insbesondere in modernen Großraumbüros jedoch eine gesteigerte Variabilität hinsichtlich der jeweils definierten Büroarbeitsplätze gefordert. Dabei sorgen mit entsprechenden Tischmöbelansatzwänden ausgerüstete Bürotische bzw. Tischmöbel generell bereits für eine akustische und optische Trennung einzelner Arbeitsplatzbereiche. Allerdings wird heutzutage eine besondere Flexibilität gefordert, wenn es beispielsweise darum geht, neue Teams oder Projektgruppen zusammenzustellen. Das setzt oftmals ein Umstellen und eine Neustrukturierung innerhalb des Großraumbüros voraus. Die bisherigen massiven Möbelansatzwände sind diesen Anforderungen nicht gewachsen bzw. erschweren eine Neuorientierung. Hier will die Erfindung insgesamt Abhilfe schaffen.

Der Erfindung liegt das technische Problem zugrunde, eine derartige Möbelansatzwand und insbesondere Tischmöbelansatzwand so weiterzuentwickeln, dass bei gesteigerter akustischer Dämpfung zugleich das Gewicht des mit der betreffenden Möbelansatzwand ausgerüsteten Möbels nicht signifikant gegenüber dem Möbel ohne Ansatzwand ansteigt, so dass insgesamt eine flexible Aufstellung im Raum einfach und problemlos möglich ist.

Zur Lösung dieser technischen Problemstellung ist eine gattungsgemäße Möbelansatzwand und insbesondere Tischmöbelansatzwand im Rahmen der Erfindung dadurch gekennzeichnet, dass ein möbelzugewandtes Flächenelement eine geringere Flächenausdehnung als ein möbelabgewandetes Flächenelement aufweist.

Üblicherweise verfügt das erfindungsgemäß eingesetzte Formvlies bzw. das auf diese Weise realisierte Flächenelement über ein spezifisches Gewicht von weniger als 0,6 g/cm³. In Verbindung mit einem darüber hinaus und vorteilhaft als Hohlprofilrahmen ausgebildeten Rahmen wird hierdurch insgesamt das Gewicht bisheriger Ausführungsformen solcher Möbelansatzwände deutlich unterschritten. Tatsächlich lassen sich im Rahmen der Erfindung Möbelansatzwände realisieren, die je nach ihrer flächenmäßigen Ausdehnung ein Gewicht von lediglich bis zu 5 kg aufweisen, dementsprechend das Gewicht eines Tischmöbels nicht signifikant erhöhen. Das gilt erst recht für den Fall, dass der Rahmen vorteilhaft aus einem Leichtmetall, beispielsweise Aluminium, hergestellt ist. Generell kann auch ein Rahmen aus Kunststoff zum Einsatz kommen. Das gesamte geringe Gewicht stellt sich besonders für den Fall ein, dass beide Flächenelemente jeweils als Formvlies mit den geschilderten Eigenschaften ausgebildet sind. Generell kann aber auch nur ein Flächenelement als Formvlies und das andere Flächenelement als beispielsweise Platte aus Kunststoff, Holz, Metall sowie Mischformen hergestellt sein.

Darüber hinaus mag das jeweilige Flächenelement neben dem glattflächigen Formvlies zusätzlich noch mit einer Beschichtung bzw. Kaschierung ausgerüstet sein. Hierbei kann es sich ebenfalls um ein textiles Flächenmaterial, beispielsweise aus einem Filz oder Vlies handeln. Selbst eine Kunststofffolie ist denkbar. Auch Farbkaschierungen in unterschiedlichen Farben werden von der Erfindung umfasst.

Im Regelfall greift die Erfindung jedoch auf Flächenelemente zurück, die ganz als überwiegend glattflächiges Formvlies aus Kunststoff bzw. aus dem beschriebenen Faserverbundwerkstoff hergestellt sind. Der Begriff überwiegend glattflächig drückt dabei aus, dass das Formvlies aus dem Faserverbundwerkstoff aufgrund seiner bindemittelfreien Herstellung aus den Kunststofffasern trotz des plattenförmigen Charakters über eine insgesamt zerklüftet ausgebildete Oberfläche verfügt. Denn der Verzicht auf ein Bindemittel zur Verbindung der einzelnen Kunststofffasern untereinander führt dazu, dass die Kunststofffasern lediglich an Kreuzungs- und Berührstellen miteinander verbunden sind.

Durch die bindemittelfreie Kopplung der Kunststofffasern in den Berührstellen untereinander wird insgesamt ein räumliches Netzwerk aus den Kunststofffasern mit dazwischen verbleibenden Freiräumen in chaotischer Anordnung gebildet. Diese stellt eine optimale Oberfläche zur Absorption von auftreffendem Schall dar, und zwar auch und insbesondere dann, wenn das Formvlies überwiegend glattflächig ausgebildet ist. Zusätzliche Maßnahmen zur Erhöhung der Schalldämmung wie beispielsweise Sicken oder eine räumliche Strukturierung des glattflächigen Formvlieses sind entbehrlich.

Im Regelfall kommen als Kunststofffasern Polyesterfasern zum Einsatz, die zunächst mit einer Weichmacherlösung benetzt und dann bei einer erhöhten Temperatur miteinander verklebt werden, also bindemittelfrei thermisch miteinander verbunden werden. Hierbei kann mit Temperaturen im Bereich von ca. 80 °C bis 160 °C gearbeitet werden. Bei solchen Temperaturen wird im Allgemeinen der Schmelzpunkt der eingesetzten Kunststofffasern erreicht oder geringfügig überschritten, so dass bei einem anschließenden Pressvorgang unter Berücksichtigung der angegebenen erhöhten Temperatur die einzelnen Kunststofffasern ohne zusätzlich eingebrachtes Bindemittel an ihren Kreuzungs- und Berührstellen erfindungsgemäß miteinander verbunden werden. Eine solche Vorgehensweise ist grundsätzlich durch die DE 1 237 057 A oder auch die DE 1 469 347 A bekannt.

Darüber hinaus lassen sich die vorteilhaft eingesetzten Polyester- bzw. PET-Fasern nicht nur brandhemmend ausrüsten, sondern können auch jede beliebige Farbe annehmen bzw. mit einer solchen Farbe eingefärbt und zur Verfügung gestellt werden. Ferner neigen Polyesterfasern praktisch nicht zu einer elektrostatischen Aufladung und sind folglich für den Einsatzzweck bei der Ausrüstung von beispielsweise Großraumbüros prädestiniert. Hinzu kommt, dass Kunststoff und insbesondere Polyesterfasern im Vergleich zu Naturfasern nicht nur übliche Brandprüfungen nach DIN EN 1021 Teil 1 und 2 bestehen, sondern aufgrund ihrer robusten Gestaltung und des dauerhaften Charakters mit Lebensdauern von mehreren Jahrzehnten ausgerüstet sind.

Das hat insgesamt zur Folge, dass die auf diese Weise hergestellten Formvliese im an dieser Stelle relevanten Frequenzbereich von 100 Hz bis 5000 Hz einen Schallabsorptionsgrad von wenigstens 0,5 erreichen. Bei einem Schallabsorptionsgrad von 0,5 werden wenigstens 50 % der auftreffenden Schallenergie absorbiert und im Maximum 50 % der Schallenergie reflektiert. Das gilt im angegebenen Frequenzbereich von 100 Hz bis 5000 Hz, der nahezu ausschließlich in Büroräumen und insbesondere Großraumbüros beobachtet wird. Das Flächenelement bzw. das an dieser Stelle eingesetzte glattflächige Formvlies verfügt hierzu über eine Materialstärke, die im Regelfall bis zu ca. 50 mm betragen kann. Im Allgemeinen liegt die Materialstärke im Bereich zwischen 5 mm bis 20 mm für das Formvlies. Weitere Einzelheiten und strukturelle Auslegungen solcher Formvliese werden in der EP 3 241 462 A1 beschrieben, die ein entsprechend aufgebautes Möbel- und/oder Raumteilerstrukturelement zum Gegenstand hat.

Bei der Realisierung der erfindungsgemäßen Möbelansatzwand wird im Allgemeinen so vorgegangen, dass zumindest ein Flächenelement den Rahmen flächenmäßig überragt. Im Allgemeinen überragen beide Flächenelemente den Rahmen flächenmäßig. Dadurch ist die Möbelansatzwand insgesamt sandwichartig aufgebaut, und zwar mit dem mittigen Rahmen und den beiden den Rahmen jeweils flächenmäßig überragenden beidseitigen Flächenelementen regelmäßig aus dem speziellen und beschriebenen Formvlies. Dadurch trifft Schall immer auf das Flächenelement aus dem überwiegend glattflächigen Formvlies und wird die gewünschte Schallabsorption beobachtet. Das gilt sowohl für das möbelzugewandte Flächenelement als auch das möbelabgewandte Flächenelement.

Erfindungsgemäß verfügen die beiden Flächenelemente über eine unterschiedliche Größe. So weist das möbelzugewandte Flächenelement eine geringere Flächenausdehnung als das möbelabgewandte Flächenelement auf. Auf diese Weise kann das möbelzugewandte Flächenelement mit der geringeren Flächenausdehnung beispielsweise als Hängevorrichtung genutzt werden (selbstverständlich neben seiner originären Funktion zur Schalldämmung). An dem betreffenden möbelzugewandten Flächenelement lässt sich beispielsweise ein sogenanntes Memoboard, eine Notiztafel etc. durch einfaches Anhängen befestigen und liegt aufgrund der geringeren Flächenausdehnung des möbelzugewandten Flächenelementes im Vergleich zum möbelabgewandten Flächenelement unmittelbar im Blickfeld eines am Tischmöbel sitzenden Bedieners. Alternativ oder zusätzlich kann das möbelzugewandte Flächenelement auch zur Anbringung einer Anzeigevorrichtung genutzt werden. Mit Hilfe der Anzeigevorrichtung lässt sich in der Art einer Ampel die Belegung oder Nichtbelegung des betreffenden Tischmöbels sichtbar anzeigen.

Das alles gelingt problemlos dadurch, dass das betreffende Flächenelement ganz oder teilweise als überwiegend glattflächiges Formvlies aus Kunststoff ausgebildet ist und aus einem Faserverbundwerkstoff aus Kunststofffasern hergestellt wird. Denn dadurch verfügt das betreffende Flächenelement über eine ausreichende Steifigkeit und Strukturstabilität, um die Anzeigevorrichtung, das Memoboard etc. hängend aufnehmen zu können bzw. als Hängevorrichtung fungieren zu können. Aufgrund der im Allgemeinen größeren Fläche des möbelabgewandten Flächenelementes gegenüber dem möbelzugewandten Flächenelement übernimmt dieses möbelabgewandte Flächenelement hauptsächlich die Funktion der Schalldämmung und fungiert als Sichtschutz. Außerdem besteht aufgrund der größeren Flächenausdehnung des möbelabgewandten Flächenelementes die weitergehende Möglichkeit, dass das möbelabgewandte Flächenelement insgesamt eine räumliche Ausdehnung aufweist. In diesem Fall kann das möbelabgewandte Flächenelement nicht nur beidseitig des Rahmens verlängert sein, sondern auch gegenüber einer durch den Rahmen vorgegebenen Ebene ein- oder beidseitig abgeknickt werden. Dadurch lässt sich beispielsweise ein mit der erfindungsgemäßen Möbelansatzwand ausgerüsteter Tisch oder Bürotisch nahezu vollständig einhausen. Damit wird eine besonders wirksame akustische Abschirmung erreicht.

Beide Flächenelemente verfügen im Allgemeinen über eine überwiegend gleiche Materialstärke. Diese kann im Bereich von 5 mm bis 20 mm liegen, wie dies zuvor bereits beschrieben wurde. Beispielsweise ist es denkbar, dass sowohl das möbelzugewandte Flächenelement als auch das möbelabgewandte Flächenelement jeweils eine Materialstärke von ca. 10 mm aufweisen. Selbstverständlich kann auch mit unterschiedlichen Materialstärken gearbeitet werden. Im Allgemeinen reicht die zuvor angegebene Materialstärke jedoch aus, um die gewünschte Schallabsorption und insbesondere den zuvor bereits beschriebenen Schallabsorptionsgrad von wenigstens 0,5 im relevanten Frequenzbereich von 100 Hz bis 5000 Hz zu erreichen.

Zur Befestigung der Möbelansatzwand an dem hiermit ausgerüsteten Möbel verfügt der Rahmen in der Regel über wenigstens zwei Winkel. Die beiden Winkel werden dabei vorteilhat an jeweils Schmalseiten des rechteckförmigen Rahmens angeschlossen. Außerdem hat sich in diesem Zusammenhang bewährt, wenn die erfindungsgemäße Möbelansatzwand zusätzlich mit einer Kabelwanne ausgerüstet ist. Die Kabelwanne ist dabei üblicherweise nach oben bzw. in Richtung auf beispielsweise eine Tischplatte eines mit der Möbelansatzwand ausgerüsteten Bürotisches hin geöffnet. Dadurch können in der Kabelwanne Kabel wie beispielsweise Netzkabel, Verbindungskabel zwischen Computer und Bildschirm etc. aufgenommen und geführt werden.

Da ferner der Rahmen vorteilhaft als Hohlprofilrahmen ausgebildet ist und darüber hinaus aus einem Leichtmetall, beispielsweise Aluminium, oder aus Kunststoff hergestellt ist, kann der Rahmen für Zusatzfunktionen genutzt werden. Hier hat es sich als besonders günstig erwiesen, wenn im Innern des Rahmens elektrische Zuleitungen für Anschlussbuchsen, elektrische Geräte, Leuchten etc. aufgenommen werden. Auch die elektrische Zuleitung für die zuvor bereits angesprochene und an das möbelzugewandte Flächenelement angeschlossene Anzeigevorrichtung lässt sich im Innern des Hohlprofilrahmens führen. Beispielsweise mag der Rahmen bzw. Hohlprofilrahmen in seinem Innern Zuleitungen für USB-Anschlüsse aufnehmen. Auf diese Weise können beispielsweise seitlich des Rahmens bzw. Hohlprofilrahmens ein oder mehrere US-Anschlüsse je nach Bedarf angebracht werden. Ferner ist über den Rahmen beispielsweise die elektrische Versorgung einer Leuchte und insbesondere Arbeitsplatzleuchte möglich, die zu diesem Zweck in eine zugehörige Anschlussbuchse im Rahmen eingesteckt werden mag.

Die jeweiligen Anschlussbuchsen sind dabei jeweils in Seitenflächen des meistens rechteckförmigen Rahmens bzw. Hohlprofilrahmens vorgesehen, die von den am Rahmen angebrachten Flächenelementen frei sind. Meistens erstrecken sich die betreffenden Seitenflächen des Rahmens entlang eines durch den Rahmen vorgegebenen Spaltes zwischen dem möbelzugewandten Flächenelement und dem möbelabgewandten Flächenelement, die jeweils beidseitig an den Rahmen angeschlossen sind.

Auf diese Weise übernimmt der Rahmen bzw. Hohlprofilrahmen eine Zusatzfunktion dergestalt, dass er nicht nur zur Anbringung und Halterung der Flächenelemente genutzt wird, sondern auch als gleichsam Anschlussverteiler für elektrische Geräte dient. Dabei wird man aus Sicherheitsgründen typischerweise mit Niedervolt-Zuleitungen im Innern des Hohlprofilrahmens arbeiten, wie Sie beispielsweise in Computernetzwerken oder zur elektrischen Versorgung von Niedervolt-Leuchten eingesetzt werden. Der Rahmen kann darüber hinaus und seinerseits über eine Anschlussbuchse mit einem Rechnernetzwerk oder einer elektrischen Energieversorgung gekoppelt werden, die am Aufstellungsort des zugehörigen Tischmöbels in der Regel vorhanden ist.

Vorteilhaft ist die Kabelwanne an eine untere Breitseite des rechteckförmigen Rahmens angeschlossen bzw. verläuft entlang der unteren Breitseite. Außerdem wird die Auslegung meistens so getroffen, dass die Kabelwanne unterhalb der beiden Winkel verläuft. Auf diese Weise bildet die Kabelwanne mit den darüber angeordneten beiden Winkeln einen nach oben hin offenen Kabelkanal. Die Kabelwanne kann schließlich über eine Breite verfügen, welche der Länge eines Überbrückungsschenkels des Winkels entspricht oder die Länge des fraglichen Überbrückungsschenkels überschreitet. Dadurch wird ein zwischen beispielsweise einer Tischplatte des mit der Möbelansatzwand ausgerüsteten Bürotisches und dem möbelzugewandten Flächenelement beobachteter Spalt verschlossen, nämlich mit Hilfe der Kabelwanne, die zu diesem Zweck von ihrer Länge her außerdem an die Längserstreckung der Tischplatte angepasst werden kann.

Im Ergebnis wird eine Möbelansatzwand zur Verfügung gestellt, die insbesondere für eine optische und akustische Trennung einzelner Arbeitsplatzbereiche sorgt. Dazu ist die Möbelansatzwand vorteilhaft als Tischmöbelansatzwand ausgelegt und an einen Bürotisch angeschlossen. Das gilt selbstverständlich nur beispielhaft. Der Anschluss der Möbelansatzwand bzw. Tischmöbelansatzwand an den Bürotisch kann dabei werkseitig und von vornherein erfolgen oder auch nachträglich und bedarfsweise.

Durch die hohe akustische Dämpfung der erfindungsgemäßen Möbelansatzwand in Verbindung mit ihrem geringen Gewicht ist sie für flexible Lösungen und Anpassungen insbesondere in Großraumbüros prädestiniert. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: eine Möbelansatzwand mit zugehörigem Tischmöbel in Gestalt eines Bürotisches perspektivisch, teilweise im Schnitt bzw. aufgebrochen und
- Fig. 2: einen schematischen Querschnitt durch den Gegenstand nach der Fig. 1.

In den Figuren ist eine Möbelansatzwand und konkret eine Tischmöbelansatzwand dargestellt. Das heißt, eine Wand, die im Ausführungsbeispiel an ein Tischmöbel und konkret einen Bürotisch 1, 2 angesetzt wird bzw. angesetzt werden kann. Der hiermit ausgerüstete Bürotisch 1, 2 verfügt im Detail über eine Tischplatte 1 und ein die Tischplatte 1 tragendes Gestell 2. Die nachfolgend noch näher zu beschreibende Möbelansatzwand bzw. Tischmöbelansatzwand ist dabei an eine hintere Längskante der Tischplatte 1 angesetzt bzw. in diesem Bereich mit dem Rahmen 2 verbunden, wie nachfolgend noch im Detail erläutert wird. Sofern die Tischplatte 1 höhenveränderbar gegenüber dem Rahmen 2 ausgelegt ist, lässt sich die Möbelansatzwand bzw. Tischmöbelansatzwand durch ihren Anschluss an die Tischplatte 1 bzw. einen darunter befindlichen Tischrahmen zusammen mit der Tischplatte 1 bewegen. Es ist aber auch möglich, dass die Möbelansatzwand bzw. Tischmöbelansatzwand generell ortsfest an den Rahmen 2 angeschlossen wird. Der Anschluss kann dabei dauerhaft oder lösbar ausgelegt sein.

Die Möbelansatzwand bzw. Tischmöbelansatzwand setzt sich nach dem Ausführungsbeispiel und ganz generell aus einem Rahmen 3 und beidseitig des Rahmens 3 angeordneten Flächenelementen 4, 5 zusammen. Bei den Flächenelementen 4, 5 handelt es sich einerseits um ein möbelzugewandtes Flächenelement 4 und andererseits ein möbelabgewandtes Flächenelement 5. Beide Flächenelemente 4, 5 nehmen den Rahmen 3 sandwichartig zwischen sich auf, wie dies anhand der Schnittdarstellung bzw. Seitenansicht in der Fig. 2 deutlich wird. Außerdem ist die Auslegung so getroffen, dass beide Flächenelemente 4, 5 den dazwischen befindlichen Rahmen 3 jeweils flächenmäßig überragen.

Das jeweilige Flächenelement 4, 5 ist ganz oder teilweise als überwiegend glattflächiges Formvlies aus Kunststoff ausgebildet. Es kann aber auch nur mit einem als glattflächiges Formvlies aus Kunststoff ausgebildeten Flächenelement 4 gearbeitet werden, während das andere Flächenelement 5 beispielsweise als Platte aus Holz, Kunststoff, Metall etc. ausgebildet ist. Das ist jedoch nicht dargestellt. Nach dem Ausführungsbeispiel setzt sich das jeweilige Flächenelement 4, 5 ganz bzw. vollständig aus dem überwiegend glattflächigen Formvlies aus Kunststoff zusammen bzw. ist aus diesem aufgebaut. Das Formvlies selbst ist dabei aus einem Faserverbundwerkstoff aus Kunststofffasern hergestellt. Die Kunststofffasern werden mechanisch und/oder chemisch und/oder thermisch sowie bindemittelfrei miteinander verbunden, wie dies in der Beschreibungseinleitung im Detail dargelegt wurde.

Als Kunststofffasern kommen im Beispielfall zur Herstellung des Formvlieses Polyester- bzw. PET-Fasern zum Einsatz, die eingefärbt werden können und im Übrigen brandschutzhemmend ausgelegt sind. Das gilt selbstverständlich nur beispielhaft. In der Fig. 1 ist angedeutet, dass das möbelzugewandte Flächenelement 4 eine geringere räumliche Ausdehnung als das möbelabgewandte Flächenelement 5 aufweist. Tatsächlich kann das möbelabgewandte Flächenelement 5 räumlich ausgedehnt sein, beispielsweise im Vergleich zu einer von dem Rahmen 3 vorgegebenen Flächenausdehnung mit einer Abkantung oder Abknickung ausgerüstet sein. Beide Flächenelemente 4, 5 verfügen überwiegend über eine gleiche Materialstärke, die nach dem Ausführungsbeispiel im Bereich von jeweils ca. 10 mm liegt.

Der Rahmen 3 ist als Hohlprofilrahmen ausgebildet. Im Ausführungsbeispiel ist der Rahmen 3 bzw. Hohlprofilrahmen aus einem Leichtmetall, vorliegend aus Aluminium hergestellt. Das jeweilige Flächenelement 4, 5 verfügt über ein spezifisches Gewicht von weniger als 0,6 g/cm³. Das führt in Verbindung mit dem als Hohlprofilrahmen aus Aluminium ausgebildeten Rahmen 3 insgesamt zu einem Gewicht der solchermaßen realisierten Tischmöbelansatzwand, welches beispielsweise und je nach Flächenausdehnung im Maximum 5 kg beträgt oder betragen kann. Dadurch steigt das Gesamtgewicht des im Ausführungsbeispiel mit der Tischmöbelansatzwand ausgerüsteten Bürotisches 1, 2 nach Anbau der Tischmöbelansatzwand nur geringfügig. Folgerichtig kann der Bürotisch 1, 2 mit der angebauten Tischmöbelansatzwand problemlos innerhalb eines Großraumbüros hin- und herbewegt werden.

Zur Befestigung der Tischmöbelansatzwand an dem Bürotisch 1, 2 ist der Rahmen 3 mit wenigstens zwei Winkeln 6a, 6b ausgerüstet. Bei dem betreffenden Winkel 6a, 6b handelt es sich um einen L-förmigen Winkel oder Rechteckwinkel 6a, 6b, der mit einem Überbrückungsschenkel 6a und einem Befestigungsschenkel 6b ausgerüstet ist. Mit dem Befestigungsschenkel 6b wird der Winkel 6a, 6b im Ausführungsbeispiel an dem Rahmen 3 festgelegt. Der Überbrückungsschenkel 6a sorgt demgegenüber für eine beabstandete Anbringung der Möbelansatzwand bzw. Tischmöbelansatzwand an einem die Tischplatte 1 tragenden Tischrahmen 8, wie man in der Fig. 2 erkennt.

Auf diese Weise stellt sich zwischen einer hinteren bzw. ansatzwandseitigen Längskante der Tischplatte 1 und dem möbelzugewandten Flächenelement 4 ein Spalt S ein, der im Rahmen des Ausführungsbeispiels mit einer zusätzlichen Kabelwanne 7 in Aufsicht verschlossen wird. Die Kabelwanne 7 ist zu diesem Zweck an eine untere Breitseite des rechteckförmigen Rahmens 3 bzw. an die beiden Schmalseiten angeschlossen, ebenso wie die beiden Winkel 6a, 6b. Außerdem ist die Auslegung so getroffen, dass die Kabelwanne 7 unterhalb der beiden Winkel 6a, 6b verläuft. Die Kabelwanne 7 verfügt dabei insgesamt über eine Breite, welche der Länge des Überbrückungsschenkels 6a des Winkels 6a, 6b entspricht oder diese überschreitet, wie man anhand des Ausführungsbeispiels nach der Fig. 2 erkennt. Auf diese Weise wird einerseits der Spalt S verschlossen und können andererseits in der Kabelwanne 7 problemlos Kabel bzw. Elektrokabel platziert werden.

Außerdem besteht die Möglichkeit, dass über den Rahmen 3 eine elektrische Versorgung einzelner Geräte erfolgt oder erfolgen kann. Dazu nimmt der als Hohlprofilrahmen ausgebildete Rahmen im Innern elektrische Zuleitungen für Anschlussbuchsen, elektrische Geräte, Leuchten etc. auf, wie dies einleitend bereits beschrieben worden ist. Tatsächlich mag der Rahmen 3 mit den entsprechenden und nicht ausdrücklich dargestellten Anschlussbuchsen für insbesondere Niedervolt-Geräte 9 ausgerüstet sein. Das deutet die Fig. 1 ergänzend an.

Das fragliche Niedervolt-Gerät 9 wird dabei nach dem Ausführungsbeispiel in der Fig. 1 im Innern eines Metalleinsatzes aufgenommen. Anstelle des Metalleinsatzes kann hier aber auch ein Schließfach oder ein Safe realisiert werden. Dadurch besteht für einen Bediener die Möglichkeit, persönliche Dinge an seinem Arbeitsplatz diebstahlsicher zu verwahren. Im Übrigen ist das jeweilige Flächenelement 4, 5 aufgrund seiner Steifigkeit in der Lage, einen betreffenden Einsatz bzw. Metalleinsatz oder sogar das angesprochene Schließfach oder einen kleinen Safe tragen und halten zu können.

## Patentansprüche

1. Möbelansatzwand, insbesondere Tischmöbelansatzwand, mit einem Rahmen (3), und mit beidseitig des Rahmens (3) angeordneten Flächenelementen (4, 5), wobei zumindest ein Flächenelement (4, 5) ganz oder teilweise als überwiegend glattflächiges Formvlies aus Kunststoff ausgebildet ist, und wobei das Formvlies aus einem Faserverbundwerkstoff aus Kunststofffasern hergestellt ist, die mechanisch und/oder chemisch und/oder thermisch sowie bindemittelfrei miteinander verbunden sind,
**dadurch gekennzeichnet, dass**
das möbelzugewandte Flächenelement (4) eine geringere Flächenausdehnung als das möbelabgewandte Flächenelement (5) aufweist.

2. Möbelansatzwand nach Anspruch 1, **dadurch gekennzeichnet, dass** zumindest ein Flächenelement (4, 5) den Rahmen (3) flächenmäßig überragt.

3. Möbelansatzwand nach Anspruch 2, **dadurch gekennzeichnet, dass** beide Flächenelemente (4, 5) den Rahmen (3) flächenmäßig überragen.

4. Möbelansatzwand nach einem der Ansprüche 1 bis 3, **dadurch gekennzeichnet, dass** das möbelabgewandte Flächenelement (5) eine räumliche Ausdehnung besitzt.

5. Möbelansatzwand nach einem der Ansprüche 1 bis 4, **dadurch gekennzeichnet, dass** beide Flächenelemente (4, 5) eine überwiegend gleiche Materialstärke aufweisen.

6. Möbelansatzwand nach einem der Ansprüche 1 bis 5, **dadurch gekennzeichnet, dass** der Rahmen (3) als Hohlprofilrahmen ausgebildet ist und vorzugsweise im Innern elektrische Zuleitungen für Anschlussbuchsen, elektrische Geräte, Leuchten etc. aufnimmt.

7. Möbelansatzwand nach Anspruch 6, **dadurch gekennzeichnet, dass** der Rahmen aus einem Leichtmetall, beispielsweise Aluminium, oder aus Kunststoff hergestellt ist.

8. Möbelansatzwand nach einem der Ansprüche 1 bis 7, **dadurch gekennzeichnet, dass** das jeweilige Flächenelement (4, 5) ein spezifisches Gewicht von weniger als 0,6 g/cm³ aufweist.

9. Möbelansatzwand nach einem der Ansprüche 1 bis 8, **dadurch gekennzeichnet, dass** der Rahmen (3) wenigstens zwei Winkel (6a, 6b) zur Befestigung an dem Möbel (1, 2) aufweist.

10. Möbelansatzwand nach Anspruch 9, **dadurch gekennzeichnet, dass** die beiden Winkel (6a, 6b) an jeweils Schmalseiten des rechteckförmigen Rahmens (3) angeschlossen sind.

11. Möbelansatzwand nach einem der Ansprüche 1 bis 10, **dadurch gekennzeichnet, dass** zusätzlich eine Kabelwanne (7) vorgesehen ist

12. Möbelansatzwand nach Anspruch 11, **dadurch gekennzeichnet, dass** die Kabelwanne (7) entlang einer unteren Breitseite des rechteckförmigen Rahmens (3) verläuft.

13. Möbelansatzwand nach Anspruch 11 oder 12, **dadurch gekennzeichnet, dass** die Kabelwanne (7) unterhalb der beiden Winkel (6a, 6b) angeordnet ist.

14. Möbelansatzwand nach einem der Ansprüche 12 bis 13, **dadurch gekennzeichnet, dass** die Kabelwanne (7) eine Breite aufweist, welche der Länge eines Überbrückungsschenkels (6a) des Winkels (6a, 6b) entspricht oder diese überschreitet.

## Claims

1. A furniture extension wall, in particular a table furniture extension wall, with a frame (3), and flat panels (4, 5) arranged on both sides of the frame (3), wherein at least one flat panel (4, 5) is constituted wholly or partially as a predominantly smooth-surface shaped plastic nonwoven fabric, and wherein the shaped nonwoven fabric is produced from a fibre composite material made of plastic fibres, which are connected to one another mechanically and/or chemically and/or thermally and binder-free,
**characterised in that**
the flat panel (4) facing the furniture has a smaller area than the flat panel (5) facing away from the furniture.

2. The furniture extension wall according to claim 1, **characterised in that** at least one flat panel (4, 5) projects beyond the frame (3) in terms of area.

3. The furniture extension wall according to claim 2, **characterised in that** both flat panels (4, 5) project beyond the frame (3) in terms of area.

4. The furniture extension wall according to any one of claims 1 to 3, **characterised in that** the flat panel (5) facing away from the furniture has a spatial extent.

5. The furniture extension wall according to any one of claims 1 to 4, **characterised in that** both flat panels (4, 5) have predominantly the same material thickness.

6. The furniture extension wall according to any one of claims 1 to 5, **characterised in that** the frame (3) is constituted as a hollow profile frame and preferably accommodates in the interior electrical leads for connection sockets, electrical devices, lights etc.

7. The furniture extension wall according to claim 6, **characterised in that** the frame is produced from a light metal, for example aluminium, or from plastic.

8. The furniture extension wall according to any one of claims 1 to 7, **characterised in that** the respective flat panel (4, 5) has a specific weight of less than 0.6 g/cm³.

9. The furniture extension wall according to any one of claims 1 to 8, **characterised in that** the frame (3) has two angle brackets (6a, 6b) for the attachment to the furniture (1, 2).

10. The furniture extension wall according to claim 9, **characterised in that** the two angle brackets (6a, 6b) are attached in each case to narrow sides of the rectangular frame (3).

11. The furniture extension wall according to any one of claims 1 to 10, **characterised in that** a cable trough (7) is also provided.

12. The furniture extension wall according to claim 11, **characterised in that** the cable trough (7) runs along a lower broad side of the rectangular frame (3).

13. The furniture extension wall according to claim 11 or 12, **characterised in that** the cable trough (7) is arranged beneath the two angle brackets (6a, 6b).

14. The furniture extension wall according to any one of claims 12 to 13, **characterised in that** the cable trough (7) has a width which corresponds to the length of a bridging leg (6a) of the bracket (6a, 6b) or exceeds the latter.

## Revendications

1. Panneau séparateur de meuble, en particulier panneau séparateur de meuble de table, avec un cadre (3) et avec des éléments de surface (4, 5) disposés des deux côtés du cadre (3), sachant qu'au moins un élément de surface (4, 5) est constitué entièrement ou en partie sous la forme d'un matériau non tissé moulé surtout à surface lisse en matière plastique et sachant que le matériau non tissé moulé est fabriqué dans un matériau composite à base de fibres composé de fibres de matière plastique, qui sont reliées entre elles de façon mécanique et/ou chimique et/ou thermique ainsi que sans liant,
**caractérisé en ce que**
l'élément de surface (4) tourné vers le meuble comporte une extension de surface plus faible que l'élément de surface (5) éloigné du meuble.

2. Panneau séparateur de meuble selon la revendication 1, **caractérisé en ce qu'**au moins un élément de surface (4, 5) surplombe le cadre (3) sur toute la surface.

3. Panneau séparateur de meuble selon la revendication 2, **caractérisé en ce que** les deux éléments de surface (4, 5) surplombent le cadre (3) sur toute la surface.

4. Panneau séparateur de meuble selon l'une quelconque des revendications 1 à 3, **caractérisé en ce que** l'élément de surface (5) éloigné du meuble possède une extension spatiale.

5. Panneau séparateur de meuble selon l'une quelconque des revendications 1 à 4, **caractérisé en ce que** les deux éléments de surface (4, 5) comportent une épaisseur de matériau essentiellement identique.

6. Panneau séparateur de meuble selon l'une quelconque des revendications 1 à 5, **caractérisé en ce que** le cadre (3) est constitué sous la forme d'un cadre de profilé creux et loge de préférence à l'intérieur des conduits d'alimentation électriques pour les prises de connexion, les appareils électriques, les éclairages etc...

7. Panneau séparateur de meuble selon la revendication 6, **caractérisé en ce que** le cadre est fabriqué dans un métal léger, par exemple l'aluminium ou en matière plastique.

8. Panneau séparateur de meuble selon l'une quelconque des revendications 1 à 7, **caractérisé en ce que** l'élément de surface (4, 5) respectif comporte un poids spécifique de moins de 0,6 g/cm³.

9. Panneau séparateur de meuble selon l'une quelconque des revendications 1 à 8, **caractérisé en ce que** le cadre (3) comporte au moins deux équerres (6a, 6b) pour fixer au meuble (1, 2).

10. Panneau séparateur de meuble selon la revendication 9, **caractérisé en ce que** les deux équerres (6a, 6b) sont raccordées respectivement aux côtés étroits du cadre rectangulaire (3).

11. Panneau séparateur de meuble selon l'une quelconque des revendications 1 à 10, **caractérisé en ce qu'**une goulotte de câbles (7) est prévue en plus.

12. Panneau séparateur de meuble selon la revendication 11, **caractérisé en ce que** la goulotte de câbles (7) passe le long d'un côté large inférieur du cadre rectangulaire (3) .

13. Panneau séparateur de meuble selon la revendication 11 ou 12, **caractérisé en ce que** la goulotte de câbles (7) est disposée en dessous des deux équerres (6a, 6b).

14. Panneau séparateur de meuble selon l'une quelconque des revendications 12 à 13, **caractérisé en ce que** la goulotte de câbles (7) comporte une largeur, laquelle correspond à la longueur d'une branche de pontage (6a) de l'équerre (6a, 6b) ou dépasse celle-ci.
